# EUROPÄISCHE PATENTSCHRIFT

(11) **EP 0 304 646 B1**
(45) Veröffentlichungstag und Bekanntmachung des Hinweises auf die Patenterteilung: **06.11.1991**
(21) Anmeldenummer: 88112012.5
(22) Anmeldetag: 26.07.1988
(51) Int. Cl.: B41F 27/12

(54) **Vorrichtung zum Aufspannen von biegsamen Druckplatten auf dem Plattenzylinder von Rotationsdruckmaschinen**
Device for affixing a flexible printing plate to the printing cylinder of a rotary printing press
Dispositif pour fixer un cliché flexible sur le cylindre porte-plaque d'une machine à imprimer rotative

(30) Priorität: 25.08.1987 DE 3728263
(43) Veröffentlichungstag der Anmeldung: 01.03.1989
(73) Patentinhaber: Heidelberger Druckmaschinen Aktiengesellschaft, D-69019 Heidelberg (DE)
(72) Erfinder: Jeschke, Willi, D-7506 Bad Herrenalb 5 (DE); Stadler, Lothar, D-6904 Eppelheim (DE)
(74) Vertreter: Stoltenberg, Heinz-Herbert Baldo

(56) Entgegenhaltungen:
- DE-A- 2 431 133
- DE-A- 2 500 282
- DE-A- 3 606 351
- FR-A- 2 219 847

## Beschreibung

Die Erfindung bezieht sich auf eine Vorrichtung zum Aufspannen von biegsamen Druckplatten auf dem Plattenzylinder von Rotationsdruckmaschinen mit Spannschienen zum Spannen der Druckplatte, die den beiden Plattenenden zugeordnet und an den Seitenwänden eines Zylinderkanals abgestützt sind, wobei für das nachlaufende Plattenende eine einteilige Spannschiene vorgesehen ist, auf der in ihrem mittleren Bereich ein Klemmstempel für das Plattenende angeordnet ist, und im äußeren Bereich der Spannschienen Mittel zum Strecken oder Stauchen des Plattenendes in Achsrichtung des Plattenzylinders vorgesehen sind, gemäß EP-A-0238804, veröffentlicht am 30.09.87.

Aufgabe der vorliegenden Erfindung ist es, eine Vorrichtung zum Aufspannen von biegsamen Druckplatten auf dem Plattenzylinder so zu verbessern, daß das Strecken oder Stauchen des nachlaufenden Plattenendes auf einfache Weise durchgeführt werden kann, wobei die verwendeten Mittel eine genaue und präzise Steuerung ermöglichen und so ausgelegt sind, daß auch eine fernbetätigte Verstellung während des Maschinenlaufs ermöglicht wird.

Gemäß dem Kennzeichen des Anspruchs 1 wird die Aufgabe dadurch gelöst, daß auf der nachlaufenden Spannschiene auf beiden Seiten im äußeren Bereich Spannleisten längsverschiebbar gelagert sind, mit einem an der Spannschiene und der Spannleiste gelagerten Exzenterbolzen zum Längsverschieben der Spannleiste, der mit einem Stellmittel zusammenwirkt, und daß an der Spannleiste Klemmstempel verschiebbar geführt sind, die mittels Exzenterspannbolzen, die in der Spannleiste gelagert sind, verschoben werden und das Plattenende gegen eine Klemmfläche an der Spannleiste andrücken und festklemmen.

Die vorgeschlagenen Spannleisten, an denen das Plattenende festgeklemmt ist, lassen sich über den Exzenterbolzen sehr präzise und mit hoher Stellkraft axial verstellen, so daß über eine Fernbedienung das Plattenende sehr präzise gestreckt oder gestaucht werden kann.

Der Unteranspruch kennzeichnet eine vorteilhafte Ausgestaltung der Erfindung, wobei auch eine mechanische oder elektrische Betätigung der Stellmittel möglich ist.

Ein Ausführungsbeispiel der Erfindung ist in den Zeichnungen schematisch dargestellt. Es zeigt:
- Fig. 1: einen Teilquerschnitt durch die erfindungsgemäße Vorrichtung gemäß Schnitt 1-1 in Figur 4,
- Fig. 2: einen Teilquerschnitt gemäß 2-2 in Figur 4,
- Fig. 3: eine Teildraufsicht auf das Spannmittel,
- Fig. 4: eine Draufsicht auf die Spannvorrichtung im Plattenzylinder,
- Fig. 5: einen Teillängsschnitt durch den Plattenzylinder.

Der in Figur 1 wiedergegebene Teilquerschnitt eines Plattenzylinders 1 einer Bogenoffsetdruckmaschine trägt in bekannter Weise eine biegsame Druckplatte 2, die über Spannmittel gespannt wird. Zur Aufnahme der Spannmittel dient ein Zylinderkanal 3, der sich über die Länge des Zylinderkörpers des Plattenzylinders 1 erstreckt. Das vorlaufende Plattenende 4 und das nachlaufende Plattenende 5 sind in einer Biegevorrichtung passerhaltig abgewinkelt. Das vorlaufende Plattenende 4 wird zum Spannen an einer Spannschiene 6 eingehängt und von einer Feder 7 gehalten. Zur exakten Ausrichtung des vorderen und hinteren Plattenendes 4,5 dienen Paßstifte 8. Sobald das vordere Plattenende 4 eingespannt ist, wird der Plattenzylinder zum Auflegen der Druckplatte 2 um eine Umdrehung verdreht, so daß das nachlaufende Plattenende 5 ebenfalls an einer Spannschiene 9 eingehängt werden kann. Das Festspannen der Druckplatte 2 auf dem Plattenzylinder 1 erfolgt über Druckfedern 13, so daß die beiden Spannschienen 6 und 9 in die in Figur 1 gezeigte Stellung geschwenkt sind. Hierbei befinden sich die beiden Plattenenden 4 und 5 unter einer Abdeckplatte 14, die ein Herausgleiten derselben verhindert.

Im mittleren Bereich der nachlaufenden Spannschiene 9 ist, wie in Figur 4 wiedergegeben, ein Klemmstempel 10 vorgesehen, der mittels Spannexzenter 11, der sich an einem Lager 12 an der Spannschiene 9 abstützt, an dem abgewinkelten Bereich des nachlaufenden Plattenendes 5 anstellbar ist und dieses festklemmt. Hiermit ist gewährleistet, daß das nachlaufende Plattenende 5 in seiner Mitte in Umfangsrichtung und seitlich festgelegt ist.

In Figur 1, 2, 4 und 5 sind die beiderseits auf der Spannschiene 9 im äußeren Bereich vorgesehenen Spannleisten 15 wiedergegeben, die gegenüber der Spannschiene 9 längsverschiebbar gelagert sind. Am äußeren Ende der Spannleiste 15 ist eine Führungsnut 16 vorgesehen, in die ein Führungszapfen 17 eingreift, wobei die Spannleiste 15 durch eine Abdeckplatte 18 verschiebbar in einer Ausnehmung 19 der Spannschiene 9 gehalten ist.

Zum Längsverschieben der Spannleiste 15 ist ein Exzenterbolzen 20 vorgesehen, der in dem zur Mitte des Zylinders zeigenden Bereich der Spannleiste 15 über ein Nadellager 21 gelagert ist. Die beiden exzentrischen Zapfen 22 des Exzenterbolzens 20 sind in Lagerkörpern 23,24 gelagert, die wiederum an der Spannschiene 9 befestigt sind. Zum Verdrehen des Exzenterbolzens 20 dient ein Gabelhebel 25, der gemäß Figur 3 als Stellmittel von einem Hydraulikzylinder 26 betätigt wird. In dem Hydraulikzylinder 26 ist ein Kolben 27 vorgesehen, der, sobald über die Druckleitung 28 ein Druckmittel zugeführt wird, über eine Rolle 29 den Gabelhebel 25 verschwenkt (in Figur 3,4 gezeichnet). Durch genaues Dosieren des Druckmittels läßt sich eine feinfühlige und stufenlose Verschwenkung des Gabelhebels 25 und somit des Exzenterbolzens 20 durchführen, so daß die Spannleiste 15 auch um sehr geringe Beträge in Längsrichtung verschoben werden kann. Der Hydraulikzylinder 26 ist an der Spannschiene 9 befestigt. Zum Zurückziehen des Kolbens, bei Reduzierung des Druckes in der Druckleitung 28, dient eine Zugfeder 30, die an einer an der Spannleiste 15 befestigten Schraube 31 eingehängt ist.

Um ein Strecken oder Stauchen des nachlaufenden Plattenendes durchführen zu können, ist gemäß vorliegender Erfindung an der Spannleiste 15 ein Klemmstempel 32 in einer Halterung 33 verschiebbar geführt. Ein Exzenterspannbolzen 34, der über eine Lagerung 35 an der Spannleiste 15 gelagert ist, ermöglicht durch Verdrehen ein Festklemmen des Plattenendes 5 an einer Klemmfläche 36, die ebenfalls an der Spannleiste 15 vorgesehen ist. Der Klemmstempel 32 und der Exzenterspannbolzen 34 sind mittels einer Abdeckung 37 gehalten. Zum Zurückbewegen des Klemmstempels 32, um das Einführen des Plattenendes 5 zu erleichtern, dienen zwei Druckfedern 38 in der Halterung 33.

Nachdem auf beiden Seiten der Spannschiene 9 das Plattenende 5 von den Klemmstempeln 32 durch Verdrehen des Exzenterspannbolzens 34 festgeklemmt ist, läßt sich über den Hydraulikzylinder 26 der Gabelhebel 25 und somit der Exzenterbolzen 20 verdrehen. Hierdurch wird die Spannleiste 15 in Längsrichtung verschoben, so daß bei einer Bewegung nach außen das Plattenende 5 durch die Verklemmung zwischen Klemmstempel 32 und Klemmfläche 36 gestreckt wird. Durch eine Bewegung zur Zylindermitte hin ist ein Stauchen des Druckplattenendes möglich. Der Betrag der Streckung oder Stauchung des nachlaufenden Plattenendes richtet sich nach der erforderlichen Korrektur des Druckbildes. Normalerweise wird diese Korrektur gleichmäßig auf beiden Seiten der Druckplatte um einen geringen Betrag vorgenommen. Durch die mittlere Klemmung über den Klemmstempel 10 läßt sich auch eine einseitige Verstellung der Spannleiste 15 und somit des nachlaufenden Druckplattenendes 5 durchführen.

### TEILELISTE

- 1: Plattenzylinder
- 2: Druckplatte
- 3: Zylinderkanal
- 4: Plattenende
- 5: Plattenende
- 6: Spannschiene
- 7: Feder
- 8: Paßstift
- 9: Spannschiene
- 10: Klemmstempel
- 11: Spannexzenter
- 12: Lager
- 13: Druckfeder
- 14: Abdeckplatte
- 15: Spannleiste
- 16: Führungsnut
- 17: Führungszapfen
- 18: Abdeckplatte
- 19: Ausnehmung
- 20: Exzenterbolzen
- 21: Nadellager
- 22: Zapfen
- 23: Lagerkörper
- 24: Lagerkörper
- 25: Gabelhebel
- 26: Hydraulikzylinder
- 27: Kolben
- 28: Druckleitung
- 29: Rolle
- 30: Zugfeder
- 31: Schraube
- 32: Klemmstempel
- 33: Halterung
- 34: Exzenterspannbolzen
- 35: Lagerung
- 36: Klemmfläche
- 37: Abdeckung
- 38: Druckfeder

## Patentansprüche

1. Vorrichtung zum Aufspannen von biegsamen Druckplatten (2) auf dem Plattenzylinder (1) von Rotationsdruckmaschinen mit Spannschienen (6,9) zum Spannen der Druckplatte (2), die den beiden Plattenenden (4,5) zugeordnet und an den Seitenwänden eines Zylinderkanals (3) abgestützt sind, wobei für das nachlaufende Plattenende (5) eine einteilige Spannschiene (9) vorgesehen ist, auf der in ihrem mittleren Bereich ein Klemmstempel (10) für das Plattenende (5) angeordnet ist, und im äußeren Bereich der Spannschiene (9) Mittel zum Strecken oder Stauchen des Plattenendes in Achsrichtung des Plattenzylinders (1) vorgesehen sind, wobei auf der nachlaufenden Spannschiene (9) auf beiden Seiten im äußeren Bereich Spannleisten (15) längsverschiebbar gelagert sind, mit einem an der Spannschiene (9) und der Spannleiste (15) gelagerten Exzenterbolzen (20) zum Längsverschieben der Spannleiste (15), der mit einem Stellmittel (25,26) zusammenwirkt, und wobei an der Spannleiste (15) Klemmstempel (32) verschiebbar geführt sind, die mittels Exzenterspannbolzen (34), die in der Spannleiste (15) gelagert sind, verschoben werden und das Plattenende (5) gegen eine Klemmfläche (36) an der Spannleiste (15) andrücken und festklemmen.

2. Vorrichtung nach Anspruch 1,
**dadurch gekennzeichnet,**
daß der Exzenterbolzen (20) einen Gabelhebel (25) trägt, dem ein Stellmittel vorzugsweise ein Hydraulikzylinder (26) zugeordnet ist.

## Claims

1. Device for mounting a flexible printing plate (2) under tension on a plate cylinder (1) of a rotary printing machine, said device comprising tensioning rails (6, 9) for tensioning said printing plate (2), said tensioning rails being assigned to the two plate ends (4, 5) and being braced against side walls of a cylinder gap (3), a one-piece tensioning rail (9) being provided for the trailing plate end (5), a clamping member (10) for said plate end (5) being disposed in a middle region of said one-piece tensioning rail, and means for stretching and compressing, respectively, said plate end in axial direction of said plate cylinder (1) being provided in end regions of said tensioning rail (9), tensioning strips (15) being mounted on both sides of said trailing tensioning rail (9) in the end regions thereof so as to be displaceable longitudinally, including an eccentric bolt (20) being mounted on said tensioning rail (9) and said tensioning strip (15) for displacing said tensioning strip (15) longitudinally, said eccentric bolt cooperating with an adjusting means (25, 26), and clamping members (32) being displaceably guided at said tensioning strip (15), said clamping members (32) being displaced by means of eccentric tensioning bolts (34) mounted in said tensioning strip (15) and clamping said plate end (5) by pressing it against a clamping area (36) provided on said tensioning strip (15).

2. Device acccording to Claim 1,
characterized in
that the eccentric bolt (20) carries a forked lever (25) to which there is assigned an adjusting means, preferably a hydraulic cylinder (26).

## Revendications

1. Dispositif de fixation de clichés flexibles (2) sur le cylindre porte-plaque (1) de machines rotatives d'impression, comprenant des barres (6, 9) de fixation du cliché (2) qui sont disposées au deux extrémités (4, 5) du cliché et prennent appui contre les parois latérales d'un canal (3) du cylindre, une barre monobloc de fixation (9), sur la partie médiane de laquelle est disposé un bloc de serrage (10) de l'extrémité (5) du cliché, étant prévue pour l'extrémité arrière (5) du cliché et des moyens de traction ou de poussée de l'extrémité du cliché dans la direction de l'axe du cylindre porte-plaque (1) étant prévus dans la région extérieure de la barre de serrage (9) et, par ailleurs, des baguettes de fixation (15) étant montées de manière à être translatables longitudinalement sur les deux côtés et dans la région extérieure de la barre arrière de fixation (9), un boulon d'excentrique (20), qui coopère avec un organe de réglage (25, 26) pour provoquer la translation longitudinale de la baguette de fixation (15), étant monté sur la barre de fixation (9), et la baguette de fixation (15) et des blocs translatables de serrage (32) étant guidés sur la baguette de fixation (15), ces blocs de serrage (32) étant déplacés au moyen de boulons de fixation à excentrique (34) montés dans la baguette de fixation (15) et comprimant et serrant l'extrémité (5) du cliché contre une surface de serrage (36) de la baguette de fixation (15).

2. Dispositif selon la revendication 1, caractérisé en ce que le boulon d'excentrique (20) supporte un levier à fourche (25) qui coopère avec un organe de réglage, de préférence un cylindre hydraulique (26).
